# FASCICULE DE BREVET EUROPEEN

(11) **EP 2 057 329 B1**
(45) Date de publication et mention de la délivrance du brevet: **09.03.2016**
(21) Numéro de dépôt: 07823441.6
(22) Date de dépôt: 23.08.2007
(51) Int. Cl.: B28B 23/00, E04G 21/14

(54) **DALLE ALVEOLEE POURVUE D'AU MOINS UN ANNEAU DE LEVAGE**
ZELLULÄRE PLATTE MIT MINDESTENS EINEM HEBERING
CELLULAR SLAB COMPRISING AT LEAST ONE LIFTING RING

(30) Priorité: 30.08.2006 FR 0607617
(43) Date de publication de la demande: 13.05.2009
(73) Titulaire: KP1, 84000 Avignon (FR)
(72) Inventeur: GOUDOU, Francis, F-34970 Lattes Maurin (FR)
(74) Mandataire: Robert, Jean-Pierre
(86) Numéro de dépôt international: PCT/FR2007/001393
(87) Numéro de publication internationale: WO 2008/025894

(56) Documents cités:
- EP-A- 1 555 100
- EP-A- 1 878 854
- WO-A1-02/44495
- BE-A6- 1 016 424
- DE-A1- 3 219 139
- DE-A1- 3 322 646
- DK-B1- 168 695
- FR-A- 2 885 548
- FR-A1- 2 833 285

## Description

La présente invention concerne une dalle alvéolée pré équipée d'un moyen pour faciliter sa manutention.

### ARRIERE PLAN DE L'INVENTION

Une dalle alvéolée comporte une plaque supérieure, une plaque inférieure, et des cloisons intermédiaires entre les deux, définissant entre elles des alvéoles longitudinaux. Ces dalles sont destinées à être juxtaposées et jointoyées pour constituer des planchers. A leurs extrémités longitudinales, une armature de précontrainte débouche pour assurer leur liaison avec les murs d'un bâtiment.

L'un des problèmes rencontrés lors de l'utilisation de dalles alvéolées réside dans leur difficulté de manutention.

L'une des méthodes utilisées pour déplacer de telles dalles consiste à utiliser des pinces autoserrantes prenant position dans les reliefs des bords longitudinaux des dalles qui constituent, une fois mises en place, les clés de liaison de dalles juxtaposées. On a cependant constaté de nombreux accidents provoqués par le mauvais usage de ces pinces ou la rupture du béton comprimé au niveau de leurs mâchoires. Une chaîne de sécurité doit doubler ces pinces pour retenir la dalle en cas de défaillance. Celle-ci n'est malheureusement pas souvent mise en place.

Une autre méthode de manutention consiste à passer une sangle sous la dalle à chacune de ses extrémités. Cette méthode, plus sécurisée que la précédente, n'est vraiment efficace que si on dispose d'un système anti-glissement entre la dalle et chacune des sangles de manière à empêcher à la dalle d'échapper de son support. L'un des inconvénients majeurs de cette méthode réside dans le fait qu'il n'est pas possible de juxtaposer bord à bord deux dalles, compte tenu de la présence des sangles qui sont interposées entre les dalles. Un remède à ce défaut a été proposé par la réalisation d'encoches sur les bords des dalles destinées à recevoir les sangles de manière à pouvoir les extraire une fois les dalles placées bord à bord. Il faut cependant sur le chantier, procéder au rebouchage de ces encoches.

On citera également une autre méthode de manutention de ces dalles qui consiste à réaliser en usine des trous traversant la dalle et à placer dans ces trous une élingue pour que l'oeil de celle-ci fasse saillie sous la dalle et soit bloquée par une barre ou un disque. Ce procédé est long et fastidieux, donc coûteux. Il demande comme le précédent, de reboucher les trous sur chantier, ce qui est une, opération délicate et qui nuit à l'esthétique du plancher réalisé

On mentionnera encore le document FR 2 822 868 qui propose d'incorporer au moment de la fabrication de la dalle un câble transversal sous l'armature de précontrainte, à au moins chacune de ses extrémités, ce câble sortant latéralement de la dalle. L'extrémité externe de ces câbles est pourvue d'un oeillet qui constitue le moyen de préhension de la dalle et lors de la mise en placé sur chantier par juxtaposition, la partie externe des câbles ainsi que l'oeillet peuvent être repliés à l'intérieur dans l'espace qui forme le joint de liaison de deux dalles adjacentes. Le principal inconvénient de cette disposition réside dans la difficulté d'intégrer lors de la fabrication d'une dalle cet élément transversal. En effet, une dalle alvéolée est fabriquée selon un procédé d'extrusion donc avec une direction privilégiée et tout élément constituant cette dalle dans une autre direction engendre une complication de fabrication. Par ailleurs, la nécessité de loger précisément les extrémités de câble de support dans les joints inter-dalles exige des opérateurs sur chantier d'agir avec précision et surtout de ne pas oublier cette opération. Or, on sait que les conditions de travail sur chantier ne sont pas propices à des tâches précises et délicates.

On mentionnera enfin EP 1 555 100 qui décrit un procédé selon le préambule de la revendication 1.

### OBJET DE L'INVENTION

Par la présente invention, on entend proposer une solution plus satisfaisante que celle connue pour la manutention des dalles alvéolées qui ne demande aucune opération particulière à réaliser sur chantier et qui n'entraîne pas de complications importantes au moment de la fabrication de la dalle.

### RESUME DE L'INVENTION

A cet effet donc, l'invention a pour premier objets un procédé de réalisation d'une dalle alvéolée selon la revendication 1. L'anneau de levage ainsi constitué agit sur l'armature de la dalle et non sur le béton, ce qui est un gage de sécurité de son ancrage.

Le massif de béton dans lequel sont noyées les extrémités des branches du cavalier est réalisé par écroulement de la plaque supérieure à l'endroit de l'ouverture et d'une partie de la cloison située a son aplomb. L'ancrage de l'anneau de levage est alors réalisé sans apport de béton nouveau, ce qui simplifie l'opération.

Le cavalier format anneau de levage peut prendre plusieurs formes dans la mesure où l'extrémité de ses branches peut être glissée sous un fil d'armature, de la dalle. Dans un mode de réalisation, le cavalier comporte un sommet duquel partent les deux branches dont les extrémités libres sont coplanaires en arc de cercle et symétriques l'une de l'autre par rapport à un centre qui est la projection du sommet sur leur plan.

La hauteur totale du cavalier sera telle que son sommet sera situé sous la surface supérieure de la dalle lorsque les extrémités de branche seront glissées sous le fil longitudinal d'armature dé la dalle.

Le procédé de réalisation de la dalle susdite qui consiste, une fois la dalle issue de sa machine de fabrication, à procéder à l'aménagement d'un orifice dans la plaque supérieure, à cheval sur une cloison intermédiaire par écroulement du béton encore frais de cette plaque et arasement du sommet de la cloison, à introduire le cavalier à cheval sur le massif de béton résultant de la confection de l'orifice de manière telle que les extrémités libres coplanaires de ses branches soient situées à un niveau inférieur à celui du fil d'armature susdit, à tourner d'environ un quart de tour le cavalier pour glisser lesdites extrémités libres sous le fil d'armature et à vibrer le massif de béton noyant les extrémités des branches du cavalier.

La mise en oeuvre de ce procédé est simple puisque en dehors du cavalier, aucune matière additionnelle n'est requise pour procéder au scellement de ce cavalier dans la dalle. Il existe donc une grande homogénéité dans le matériau de la dalle, même au niveau de l'anneau de levage.

L'invention a enfin pour dernier objet un outillage pour mettre en oeuvre le procédé susdit, lequel comprend un outil de découpe en fil présentant un contour fermé identique au contour du logement à réaliser, une poignée de manipulation du cavalier susceptible de le manoeuvrer à partir du sommet de ce dernier, et un compacteur à patins. Ces outils seront à mettre en place à l'extrémité d'une tête vibrante (aiguille portable dans le cas d'un outil manuel ou chariot de machine robotisée à commande programmée en phase de production industrielle) de manière interchangeable pour réaliser le procédé de fabrication ci-dessus.

D'autres caractéristiques et avantages de l'invention ressortiront de la description donnée ci-après de quelques exemples de sa réalisation.

### BREVE DESCRIPTION DES DESSINS

Il sera fait référence aux dessins annexés parmi lesquels :
- le figure 1 est une vue en coupe transversale partielle d'une dalle alvéolée,
- la figure 2 illustre cette même dalle alvéolée pourvue d'un orifice de logement d'un anneau de levage,
- la figure 3 illustre la dalle alvéolée précédente, équipée de l'anneau de levage conforme à l'invention,
- la figure 4 illustre un dispositif de protection de l'anneau de levage,
- la figure 5 est une vue en perspective d'une première réalisation de l'anneau de levage selon l'invention,
- les figures 6A, 6B et 6C sont respectivement des vues de face, de côté et de dessus d'une deuxième réalisation de cet anneau de levage,
- la figure 7 illustre un premier outil destiné à préparer la dalle pour la mise en place de l'anneau de levage,
- les figures 8A et 8B sont deux vues orthogonales d'un deuxième outil de mise en place de cet anneau,
- la figure 9 enfin illustre un outil de compactage de la zone de scellement de l'anneau de levage.

### DESCRIPTION DETAILLEE DE L'INVENTION

Aux figures, une dalle alvéolée 1 est représentée comme comportant une plaque supérieure 2, une plaque inférieure 3, des cloisons longitudinales 4 s'étendant entre ces deux plaques pour définir entre elles des alvéoles longitudinaux 5. Cette dalle comporte une armature de précontrainte dont on a représenté les fils longitudinaux 6 dans une partie de racine 4a de chaque cloison 4.

A la figure 2, la dalle représentée en section présente un orifice 7 qui a été réalisé par défonçage de la plaque supérieure 2, le béton défoncé constituant un éboulis 8 autour de la partie de racine 4a dé la cloison 4 à l'aplomb de laquelle l'orifice a été .ménagé.

La figure 3 illustre la disposition d'un anneau de levage 9 dont la géométrie ouverte illustrée ci-après permet à des extrémités de cet anneau d'être glissées sous un fil d'armature de précontrainte 6 et dont la partie inférieure des branches est noyée dans un massif 10 de béton qui est réalisé par le compactage de l'éboulement 8. Le sommet S de l'anneau de levage 9 est à un niveau qui est on plus affleurant celui de la surface supérieure de la dalle.

A la figure 4, on a représenté une armature en plastique 11 qui possède des pattes élastiques 11a susceptibles de s'engager sous les bords de l'orifice 7 et un fond 11b traversé par le sommet S de l'anneau 9, cette armature 11 possédant un couvercle 12 rabattable et encliquetable sur elle-même lorsqu'elle est mise en place dans l'orifice 7.

A la figure 5, l'anneau de levage est représenté seul. On constate que celui-ci affecte la forme d'un cavalier 13 possédant un sommet S et deux branches issues de ce sommet, 14 et 15, ici divergentes, chacune des branches étant terminée par une extrémité circulaire 16, 17, ces extrémités étant coplanaires, donc appartenant à un même plan P. Le centre du rayon de courbure de chacune de ces extrémités 16, 17 est un point C du plan P qui est la projection du sommet S du cavalier. On a représenté en trait mixte un fil d'armature de précontrainte 6 pour illustrer la position dans l'espace de ce cavalier 13 lorsqu'il constitue l'anneau de levage d'une dalle alvéolée. On voit que cette armature 6 est située au-dessus des extrémités coplanaires 16 et 17 et les croise sensiblement en leur milieu.

Aux figures 6A, 6B et 6C on a représenté une variante de réalisation du cavalier de la figure 5. Dans cette variante, les branches 14 et 15 sont divisées chacune en trois parties, une première partie 14a, 15a qui forme avec le sommet S du cavalier un U, une seconde partie 14b, 15b qui prolonge la première partie de chaque branche en divergeant du plan qui les contient, une troisième partie inférieure 14c, 15c parallèle chacune au plan contenant les premières parties 14a, 15a, les extrémités libres 16, 17 étant ménagées en arc de cercle à l' extrémité des parties 14c et 15c. Ces extrémités 16 et 17 traversent le plan contenant les premières parties 14a et 15a des branches 14 et 15 du cavalier. On comprend des figures 6A et 6B que, en projection dans un plan passant par le milieu des extrémités 16 et 17 et par le sommet du cavalier, ce dernier affecte la forme d'une boucle fermée (figure 6B) tandis que, en projection dans un plan perpendiculaire à celui de la figure 6B, le cavalier, affecte la forme d'un U ouvert (figure 6A).

L'outil représenté à la figure 7 est un outil manuel utilisé pour réaliser l'orifice 7. Il comporte une aiguille vibrante 20 connue en elle-même et un fil 22 définissant un contour fermé identique au contour de l'orifice 7, situé dans un plan perpendiculaire à l'axe de l'aiguille vibrante 20 et attelé à celle-ci par des brides 21.

L'opérateur, à la sortie de la machine d'extrusion de la dalle alvéolée, applique sur la plaque 2 l'outil de la figure 7 dont les vibrations permettent une découpe de l'orifice 7. Le béton situé à l'intérieur du fil fermé 22 s'éboule de chaque côté de la racine 4a de la cloison 4 dont le sommet est également arasé. Le résultant est représenté à la figure 2.

L'opérateur équipe l'aiguille vibrante 20 d'un second outil représenté aux figures 8A et 8B qui consiste en une pince 23 équipée d'une poignée 24 qui permet de prendre en charge la partie supérieure 14a, 13a du cavalier représenté aux figures 6A, 6B et 6C. Ce cavalier est introduit verticalement à l'intérieur de l'orifice 7, et alors que l'aiguille vibrante est en service, est enfoncé dans l'éboulement 8 jusqu'à un niveau légèrement inférieur à celui du niveau des fils de précontrainte 6. L'enfoncement du cavalier 13 est orienté, c'est-à-dire qu'il est réalisé dans la position de celui-ci représentée à la figure 8B, de sorte qu'à la fin de cet enfoncement, le fil de précontrainte 6 soit situé entre les branches 14 et 15 du cavalier.

Parvenu à ce niveau, l'opérateur procède à une rotation d'un quart de tour environ du cavalier, de manière que les extrémités 16 et 17 de ce dernier viennent se glisser sous le fil d'armature 6 et le croiser.

Enfin, au moyen d'un dernier outil 25 attelé à l'aiguille vibrante 20, on procède au compactage de l'éboulement 8 dans lequel est noyée la partie inférieure du cavalier 9, compactage qui conduit à un massif de béton 10 homogène et cohérent avec le reste du béton de la dalle, assurant la solidité et la sécurité de l'ancrage du cavalier dans l'épaisseur de la dalle.

Toutes ces opérations ont été réalisées alors que le béton était encore frais à la sortie de la machine de type extrudeuse de fabrication de la dalle sur les fils de précontrainte tendus. On termine sa préparation par la mise en place de l'obturateur formé par l'armature 11 équipée à l'intérieur de la cheville 7 et le couvercle 12 qui lui est articulé et qui vient s'encliqueter sur cette armature.

Les moyens de manutention en attente sur la dalle ont été mis en place sans avoir compliqué de manière excessive le mode de fabrication classique de cette dalle et ceux-ci ne s'opposeront à aucune des opérations de mise en place sur chantier des dalles les unes à côté des autres.

On notera que la fabrication d'une dalle alvéolée conforme à l'invention dans un processus industrialisé, fera appel à une machine robotisée comprenant une tête vibrante à laquelle les équipements susdits (fil de découpe, poignée de préhension du crochet et compacteur) pourront être attelés de manière interchangeable ou comprenant plusieurs têtes montées en carrousel sur un chariot déplaçable de manière programmée sur un portique enjambant la dalle à la sortie de l'extrudeuse de fabrication.

## Revendications

1. Procédé de réalisation d'une dalle alvéolée comportant une plaque supérieure (2), une plaque inférieure (3) et des cloisons intermédiaires (4) entre les deux plaques, définissant entre elles des alvéoles (5) parallèles et longitudinaux, cette dalle comprenant au moins un anneau (9) de levage, constitué par un fil métallique conformé en un cavalier, les branches du cavalier (9) étant repliées de manière que leur extrémité libre (16, 17) s'étende sous un fil (6) d'armature de la plaque disposée dans le pied (4a) de ladite cloison intermédiaire, le cavalier émergeant d'un massif de béton (10) situé sous une ouverture (7) ménagée dans la plaque supérieure (2), à l'aplomb d'une cloison (4) intermédiaire tel que le cavalier présente une forme qui permet à l'extrémité de ses branches d'être glissée sous un fil d'armature de la dalle, et **caractérisé en ce que** ce procédé comporte, une fois la dalle issue de sa machine de fabrication, les étapes de :
- procéder à l'aménagement d'un orifice (7) dans la plaque supérieure (2), à cheval sur une cloison (4) intermédiaire par écroulement du béton encore frais de cette plaque (2) et arasement du sommet de la cloison (4);
- introduire le cavalier (9) à cheval sur l'éboulis de béton résultant de la confection de l'orifice (7) de manière que les extrémités libres coplanaires (16, 17) de ses branches (13, 14) soient situées à un niveau inférieur à celui du fil (6) d'armature susdit ;
- tourner d'environ un quart de tour le cavalier (9) pour glisser lesdites extrémités libres (16, 17) sous le fil d'armature et à vibrer l'éboulis (8) de béton pour en faire un massif (10) noyant les extrémités des branches du cavalier.

2. Procédé selon la revendication 1, **caractérisé en ce que** le cavalier comporte un sommet (S) duquel partent les deux branches (14, 1.5) dont les extrémités libres (16, 17) sont coplanaires en arc de cercle et symétriques l'une de l'autre par rapport à un centre (C) qui est la projection du sommet (S) sur leur plan (P)

3. Procédé selon la revendication 2, **caractérisée en ce que**, en projection, dans un plan vertical passant par le sommet et le milieu des deux extrémités de branche, le cavalier affecte la forme d'un U, tandis qu'en projection dans un plan vertical perpendiculaire au premier, lé cavalier affecte la forme d'une boucle fermée.

4. Procédé selon l'une des revendications précédentes, **caractérisée en ce que** le sommet (S) du cavalier est situé sous la surface supérieure de la plaque (2) de la dalle et est recouvert d'un dispositif de protection (11, 12).

5. Outillage pour mettre en oeuvre le procédé selon l'une des revendications précédentes, **caractérisé en ce qu'**il comporte :
- un fil de découpe (22) présentant un contour fermé identique au contour de l'orifice à aménager dans la plaque supérieure,
- une poignée (24) de manoeuvre du cavalier apte à manoeuvrer ledit cavalier à partir du sommet dudit cavalier,
- un compacteur (25) à patins (26), et
- une tête vibrante (20) à l'extrémité de laquelle le fil, la poignée et le compacteur sont attelables de manière interchangeable.

## Patentansprüche

1. Verfahren zur Herstellung einer Hohlraumplatte, umfassend eine obere Platte (2), eine untere Platte (3) und Zwischenwände (4) zwischen den beiden Platten, die zwischen sich parallele und längliche Hohlräume (5) definieren, wobei diese Hohlraumplatte mindestens einen Hubring (9) umfasst, der aus einem Metalldraht gebildet ist, der zu einer Klammer geformt ist, wobei die Schenkel der Klammer (9) derart umgebogen sind, dass sich ihr freies Ende (16, 17) unter einem Bewehrungsdraht (6) der Platte erstreckt, die in dem Fuß (4a) der genannten Zwischenwand angeordnet ist, wobei die Klammer aus einem Betonsockel (10) herausragt, der sich unter einer Öffnung (7) befindet, die in der oberen Platte (2) senkrecht über einer Zwischenwand (4) ausgebildet ist, derart, dass die Klammer eine Form aufweist, die dem Ende ihrer Schenkel ermöglicht, unter einen Bewehrungsdraht der Hohlraumplatte geschoben zu werden, und **dadurch gekennzeichnet, dass** dieses Verfahren, wenn die Hohlraumplatte aus ihrer Fertigungsmaschine ausgegeben wurde, die Schritte umfasst:
- Durchführen des Ausbildens einer Öffnung (7) in der oberen Platte (2) über einer Zwischenwand (4) durch Aufreißen des noch frischen Betons dieser Platte (2) und Abflachen der Spitze der Zwischenwand (4),
- Einführen der Klammer (9) über dem Betonbruch, der aus der Herstellung der Öffnung (7) resultiert, derart, dass sich die koplanaren freien Enden (16, 17) ihrer Schenkel (13, 14) auf einer Höhe befinden, die unter der des oben genannten Bewehrungsdrahtes (6) ist,
- Drehen der Klammer (9) um ungefähr eine Vierteldrehung, um die genannten freien Enden (16, 17) unter den Bewehrungsdraht zu schieben und Rütteln des Betonbruchs (8), um daraus einen Sockel (10) zu bilden, in dem die Enden der Schenkel der Klammer eingebettet sind.

2. Verfahren nach Anspruch 1, **dadurch gekennzeichnet, dass** die Klammer eine Spitze (S) umfasst, von der die beiden Schenkel (14, 15) ausgehen, deren freie Enden (16, 17) in einem Kreisbogen koplanar und in Bezug auf eine Mitte (C), die die Projektion der Spitze (S) auf ihre Ebene (P) ist, zueinander symmetrisch sind.

3. Verfahren nach Anspruch 2, **dadurch gekennzeichnet, dass** in einer Projektion in einer vertikalen Ebene, die durch die Spitze und die Mitte der beiden Schenkelenden geht, die Klammer die Form eines U aufweist, während in einer Projektion in einer vertikalen Ebene senkrecht zur ersten die Klammer die Form einer geschlossenen Schleife aufweist.

4. Verfahren nach einem der vorhergehenden Ansprüche, **dadurch gekennzeichnet, dass** sich die Spitze (S) der Klammer unter der Oberfläche der Platte (2) der Hohlraumplatte befindet und von einer Schutzvorrichtung (11, 12) überdeckt ist.

5. Werkzeug zum Durchführen des Verfahrens nach einem der vorhergehenden Ansprüche, **dadurch gekennzeichnet, dass** es umfasst:
- einen Schneidedraht (22), der eine geschlossene Kontur aufweist, die identisch zur Kontur der in der oberen Platte auszubildenden Öffnung ist,
- einen Griff (24) zum Bewegen der Klammer, der dazu geeignet ist, die genannte Klammer ausgehend von der Spitze der genannten Klammer zu bewegen,
- einen Verdichter (25) mit Kufen (26), und
- einen Rüttelkopf (20), an dessen Ende der Draht, der Griff und der Verdichter austauschbar anbringbar sind.

## Claims

1. Method of manufacturing a cellular slab including a top plate (2), a bottom plate (3) and intermediate partitions (4) between the two plates, defining between them parallel longitudinal cells (5), this slab comprising at least one lifting ring (9), constituted by a metal wire formed into a staple, the branches of the staple (9) being bent so that their free ends (16, 17) extend under a reinforcing wire (6) of the plate disposed in the base (4a) of said intermediate partition, the staple emerging from a concrete mass (10) located beneath an opening (7) in the top plate (2) vertically aligned with an intermediate partition (4) so that the staple has a shape that allows the ends of its branches to be slided under a reinforcing wire of the slab, and **characterised in that** this method comprises, once the slab has left the machine in which it is manufactured, the steps of:
- making an orifice (7) in the top plate (2), straddling an intermediate partition (4) by collapsing the still fresh concrete of this plate (2) and levelling the top of the partition (4);
- inserting the staple (9) to straddle the concrete waste resulting from making the orifice (7) so that the coplanar free ends (16, 17) of its branches (13, 14) are located at a lower level than said reinforcing wire (6);
- rotating the staple (9) approximately a quarter turn to slide said free ends (16, 17) under the reinforcing wire and vibrating the concrete waste (8) to produce a mass (10) in which the ends of the branches of the staple are embedded.

2. Method according to claim 1, **characterised in that** the staple has a top (S) from which extend the two branches (14, 15) the free ends (16, 17) of which are coplanar of circular arc shape and symmetrical to each other about a centre (C) that is the projection of the top (S) in their plane (P).

3. Method according to claim 2, **characterised in that**, in projection, in a vertical plane passing through the top and the middle of the two branch ends, the staple has a U-shape, and in projection in a vertical plane perpendicular to the first the staple has a closed-loop shape.

4. Method according to any one of the preceding claims, **characterised in that** the top (S) of the staple is located below the upper surface of the plate (2) of the slab and is covered by a protective device (11, 12).

5. Tooling for implementing the method according to any one of the preceding claims, **characterised in that** it comprises:
- a cutting wire (22) having a closed contour identical to the contour of the orifice to be made in the top plate,
- a handle (24) for manoeuvring the staple such that the staple can be manoeuvred using the top of said staple,
- a compactor (25) with shoes (26), and
- a vibrating head (20) to the end of which the wire, the handle and the compactor can be coupled in an interchangeable manner.
